# FASCICULE DE BREVET EUROPEEN

(11) **EP 4 099 717 B1**
(45) Date de publication et mention de la délivrance du brevet: **08.01.2025**
(21) Numéro de dépôt: 22176354.3
(22) Date de dépôt: 31.05.2022
(51) Int. Cl.: H04R 9/02, H04R 9/04, H04R 9/06

(54) **MOTEUR DE HAUT-PARLEUR À DEUX AIMANTS OPPOSÉS**
LAUTSPRECHERMOTOR MIT ZWEI ENTGEGENGESETZTEN MAGNETEN
MOTOR FOR SPEAKER WITH TWO OPPOSING MAGNETS

(30) Priorité: 31.05.2021 FR 2105683
(43) Date de publication de la demande: 07.12.2022
(73) Titulaire: Devialet, 75001 Paris (FR)
(72) Inventeur: AFRESNE, Jean-Loup, 69930 Saint Clément les Places (FR); MARTEAU, Fabrice, 91190 Gif sur Yvette (FR)
(74) Mandataire: Lavoix

(56) Documents cités:
- WO-A1-99/31931
- US-A1- 2010 296 689
- US-A1- 2010 316 249
- US-B2- 9 774 957

## Description

La présente invention concerne un haut-parleur comprenant un châssis comprenant un circuit magnétique comportant d'une part une carcasse métallique externe torique autour d'un axe et d'autre part un empilement comprenant un noyau central métallique placé entre un premier aimant et un second aimant, de polarités de sens opposés selon l'axe, alignés selon ce même axe et eux-mêmes placés entre un premier disque métallique, et un second disque métallique, le noyau central et au moins un disque délimitant avec la carcasse un entrefer, le haut-parleur comprenant un équipage mobile déplaçable par rapport au circuit magnétique suivant l'axe, l'équipage mobile comportant un porte-bobine portant une bobine et une membrane, le porte bobine étant monté mobile au travers des entrefers, le haut-parleur comportant un premier élément de guidage de l'équipage mobile disposé entre l'équipage mobile et le châssis du côté de la membrane par rapport au circuit magnétique.

Le document US 7065 225 B2 décrit un haut-parleur comportant un circuit magnétique comprenant deux aimants de polarités coaxiales et de sens opposés et un noyau central placé entre les deux aimants, qui sont eux même placés entre, d'une part, un disque métallique, et d'autre part, une culasse formée d'une carcasse extérieure en forme de virole obturée à une extrémité par un disque métallique. La culasse entoure les aimants, le noyau central et le disque métallique, fermant ainsi le circuit magnétique.

Le document WO 99/31931 A1 présente un moteur de haut-parleur ayant deux aimants opposés.

Une bobine est solidaire d'un porte bobine qui est lié à la membrane formant ainsi un équipage mobile déplaçable au travers du circuit magnétique. La bobine entoure le noyau central et est elle-même entourée par la culasse, de sorte que la bobine traverse le circuit magnétique dans un entrefer annulaire. Un premier élément de guidage de l'équipage mobile, communément appelé suspension, relie la membrane à un carter évasé communément appelé saladier. Un second élément de guidage, de type joint ondulé communément appelé « spider », relie le porte bobine au même carter évasé. Les premier et second éléments de guidage sont placés du même côté du circuit magnétique.

Le problème lié à un tel maintien du porte bobine est un guidage en translation du porte bobine insuffisant.

Le but de cette invention est de proposer un haut-parleur qui permet un guidage amélioré du porte bobine.

A cet effet, l'invention a pour objet un haut-parleur tel que présenté dans la revendication 1.

Le haut-parleur selon l'invention dispose d'un écartement axial important entre les éléments de guidage qui sont disposés de part et d'autre du circuit magnétique améliorant le guidage en translation de l'équipage mobile.

Suivant d'autres aspects avantageux de l'invention, le haut-parleur est conforme aux revendications 2 à 7.

L'invention se rapporte en outre à un appareil audio conforme à la revendication 8.

L'invention sera mieux comprise à la lecture de la description qui va suivre, donnée uniquement à titre d'exemple non limitatif et faite en se référant aux dessins annexés sur lesquels :
[Fig 1] la figure 1 est une vue en coupe partielle d'un haut-parleur, selon un premier mode de réalisation qui ne fait pourtant pas partie de l'invention ;
[Fig 2] la figure 2 est une vue partielle en coupe d'un haut-parleur, selon un deuxième mode de réalisation qui ne fait pourtant pas partie
de l'invention ;
[Fig 3] la figure 3 est une vue partielle en coupe semblable à celle de la figure 2, d'un haut-parleur selon un troisième mode de réalisation. Ce mode de réalisation fait partie de l'invention ; et
[Fig 4] la figure 4 est une vue partielle en coupe différente de celle des figures 2 et 3, d'un haut-parleur selon une variante de réalisation.

Le haut-parleur 1 comporte un châssis 3 comportant un circuit magnétique 4, et un équipage mobile 5 déplaçable en coulissement par rapport au châssis 3 suivant un axe A-A.

L'équipage mobile 5 comporte une bobine 25 solidaire d'un porte-bobine de révolution 30. Le porte-bobine 30 est orienté suivant un axe A-A.

Dans le mode de réalisation de la figure 1, la bobine 25 comprend seulement un tronçon de bobinage central 31. Le tronçon de bobinage central 31 est formé par un enroulement d'au moins un fil conducteur, enroulé autour du porte-bobine 30 et réparti sur une ou plusieurs couches.

Le porte-bobine 30 comprend un corps principal tubulaire 32 dont une extrémité est fixée à une membrane 35. La membrane 35 est par exemple formée en plastique injecté. La membrane 35 comprend une gorge 40. Le corps principal tubulaire 32 du porte-bobine est encastré dans la gorge 40 de la membrane. Le porte-bobine 30 est par exemple collé à la membrane 35 dans la gorge 40.

Dans le mode de réalisation illustré en figure 1, l'équipage mobile 5 comprend un divergent 45 prolongeant le corps principal tubulaire 32 du porte-bobine à son autre extrémité. Le divergent a une forme de révolution d'axe A-A. Le divergent 45 est par exemple formé en plastique injecté. Il comprend une gorge 50, et le corps principal tubulaire 32 du porte-bobine est encastré dans la gorge 50. Le corps de porte-bobine 30 est par exemple collé au divergent 45 dans la gorge 50 de divergent. L'extrémité libre du divergent 45 opposée à son extrémité de liaison du corps principal 32 est plus large que l'extrémité du corps principal 32.

Le circuit magnétique 4 comporte une carcasse métallique cylindrique d'axe A-A notée 52 composée d'une première virole 55 métallique du côté de la membrane 35 et d'une seconde virole 60 métallique du côté opposé à la membrane 35. Les deux viroles 55, 60 sont reliées le long d'un épaulement périphérique.

Dans le mode de réalisation illustré en figure 1, , les deux viroles 55, 60 présentent, à leurs extrémités opposées à leurs épaulements, une collerette interne 61, 62 réduisant leur diamètre intérieur. Un lamage intérieur est ainsi ménagé pour le logement du tronçon de bobinage central 31. Le diamètre intérieur de la carcasse 52 est ainsi inférieur en ses deux extrémités qu'en sa région centrale.

Le circuit magnétique comporte par ailleurs un empilement 63, d'axe A-A placé à l'intérieur du volume formé par la carcasse 52.

L'empilement 63 comporte deux aimants 65, 70 tous deux en forme de disque. Une lumière travers les deux aimants 65, 70, par exemple selon l'axe A-A. La forme de disque des deux aimants est alors plus particulièrement, selon ce mode de réalisation, une forme d'anneau. En variante non représentée, la forme de disque des deux aimants 65, 70 est une forme pleine. La forme de disque des deux aimants 65, 70 est alors plus particulièrement, selon ce mode de réalisation, une forme de plateau.

L'axe et le champ des aimants sont alignés selon l'axe A-A. Les aimants 65 et 70 sont par exemple des aimants en ferrite.

L'empilement 63 comporte par ailleurs un noyau central métallique de révolution d'axe A-A noté 75 placé entre les aimants 65 et 70, au contact de ceux-ci. Le noyau central 75 forme latéralement un pôle du circuit magnétique en regard de la virole 55 et délimite un entrefer 77 avec cette virole 55 dans lequel s'étend le tronçon de bobinage central 31. Au repos, le tronçon de bobinage central 31 formant à lui seul la bobine 25 s'étend en regard du noyau central 75.

L'empilement 63 comporte deux disques métalliques 80, 85 d'axes de révolution A-A. Une lumière traverse les deux disques 80, 85, par exemple selon l'axe A-A. Les deux disques métalliques 80, 85 sont alors assimilables à des anneaux. En variante non représentée, les deux disques métalliques 80, 85 sont pleins. Les deux disques métalliques 80, 85 sont alors assimilables à des plateaux.

Le premier disque métallique 80 est placé entre l'aimant 65 et la membrane 35, au contact de l'aimant 65. L'aimant 70 est situé entre le second disque métallique 85 et le noyau central 75, au contact de ceux-ci. Les disques métalliques 80, 85 définissent, avec la carcasse 52, deux entrefers 86, 87, appelés par la suite entrefers d'extrémité, du circuit magnétique.

Les disques métalliques 80, 85 sont entourés par les collerettes 61, 62 de la carcasse avec lesquelles elles forment les deux entrefers 86, 87 d'extrémité du circuit magnétique.

Le châssis 3 comporte un pilier central 90 en contact avec le second disque métallique 85, du côté opposé au second aimant 70. Le pilier central 90 est par exemple une pièce en acier embouti. Le pilier central 90 a une forme de vase, l'extrémité en contact avec le second disque métallique 85 formant une collerette d'élargissement de diamètre extérieur sensiblement similaire à celui du second aimant. Le pilier central 90 comprend un épaulement 91 rétrécissant son diamètre en son extrémité opposée.

Le châssis 3 comporte par ailleurs un carter évasé 93, couramment appelé saladier, prolongeant la première virole 55 du côté de la membrane 35. Le carter évasé 93 s'élargit en une direction opposée à la première virole 55 et reçoit la membrane 35 à son extrémité ouverte de plus grand diamètre.

Le haut-parleur selon l'invention comprend un élément de guidage de l'équipage mobile du côté de la membrane 35, consistant en une suspension 105 en forme de joint torique. La suspension 105 est liée d'une part à l'extrémité de grand diamètre du carter évasé 93 et d'autre part à la périphérie de la membrane 35, la membrane étant entourée par la suspension. La suspension en coupe a une forme de Ω.

La suspension 105 est par exemple collée d'une part au carter évasé 93 et d'autre part à la membrane 35.

Un élément de guidage complémentaire 110 est disposé du côté opposé à la membrane 35 par rapport au circuit magnétique 4. Il est formé d'un joint ondulé. Ce type de joint est aussi appelé « spider » en anglais. Dans des modes de réalisation non illustrés, l'élément de guidage complémentaire 110 est formé par un suspension en forme de joint torique, par exemple ayant une coupe en forme de Ω. La forme générale de l'élément de guidage complémentaire 110 est alors semblable à la forme générale de la suspension 105.

L'élément de guidage complémentaire 110 est en contact d'une part avec le pilier central 90 et d'autre part avec le divergent 45. L'élément de guidage complémentaire est en contact avec l'extrémité large du divergent 45 et en contact avec l'épaulement 91 du pilier central. L'élément de guidage complémentaire 110 est par exemple collé avec le divergent 45 et avec le pilier central 90.

Le châssis 3 comporte une coiffe 115 de protection de l'élément de guidage complémentaire 110, reliant la base libre du pilier 90 à la carcasse 52 en entourant l'élément de guidage complémentaire 110. Son diamètre et sa longueur permettent le débattement de l'élément de guidage complémentaire 110 et de l'équipage mobile 5 lors du fonctionnement du haut-parleur 1.

Des fils d'alimentation électrique 117, 118 sont connectés de part et d'autre de la bobine 25. La coiffe de protection 115 d'une part et le carter évasé 93 d'autre part comportent chacun un trou de passage 120, 125 pour les fils d'alimentation 117, 118, débouchant de part et d'autre du porte-bobine . La bobine 25 consiste ainsi en un nombre de couches de fils impair.

Une alimentation de part et d'autre de la bobine 25 permet d'obtenir une bobine comportant un nombre de couches de fils impair. En variante pour un nombre de couches de fils pair dans la bobine 25, les fils d'alimentation émergent du même côté de la bobine. La coiffe de protection 115 comporte alors les deux trous de passage pour les fils d'alimentation 117, 118.

Le champ magnétique généré par les aimants en opposition 65 et 70 est conduit par le circuit magnétique 4. Le flux magnétique est de direction opposé dans l'entrefer central 77 et dans les entrefers 86 et 87. Ainsi, la force électromagnétique sur l'équipage mobile 5 générée par un courant circulant dans le tronçon de bobinage central 31 est de sens opposé dans les entrefers 86 et 87 par rapport à la force générée par ce même courant dans l'entrefer central 77. Plus le tronçon de bobinage central 31 s'écarte de l'entrefer central 77, plus l'amplitude de la force électromagnétique générée par le flux magnétique de l'entrefer central 77 diminue et plus l'amplitude de la force électromagnétique générée par le flux de l'un des entrefers 86 et 87 augmente. Ceci forme un freinage magnétique de l'équipage mobile 5.

La suspension 105 et l'élément de guidage complémentaire 110 sont tous deux fixés d'une part sur le châssis 3 et d'autre part sur un élément de l'équipage mobile 5. Les éléments de guidage maintiennent l'équipage mobile 5 en ses deux extrémités, de part et d'autre du circuit magnétique 4. Cette position des éléments de guidage sur l'équipage mobile 5 permet de guider le mouvement de l'équipage mobile 5 afin de permettre un déplacement principalement en translation parallèle à l'axe A-A et d'empêcher toute rotation de l'équipage mobile 5 par rapport au reste du haut-parleur 1.

Sur la figure 2 est montré un détail d'un deuxième mode de réalisation du haut-parleur 1. Ce mode de réalisation diffère du premier mode de réalisation uniquement par ce qui suit. Les éléments analogues portent les mêmes références.

Dans ce mode de réalisation, la bobine 25 comprend, en complément du tronçon de bobinage central 31, deux tronçons 130, 135 de bobinage d'extrémité.

Tout comme le tronçon de bobinage central 31, les tronçons de bobinage d'extrémité 130, 135 sont formés par un enroulement d'au moins un fil conducteur, enroulé autour du porte-bobine 30 et réparti sur une ou plusieurs couches. Le tronçon de bobinage central 31 et les tronçons de bobinage d'extrémité 130, 135 sont par exemple formés par le même fil conducteur, les tronçons étant par exemple connectées par des sections non bobinées du fil conducteur.

Les tronçons de bobinage d'extrémité 130, 135 s'étendant chacun au repos au travers d'un entrefer d'extrémité 86, 87.

Lorsque le tronçon de bobinage central 31 est aligné à l'entrefer central 77, les tronçons de bobinage d'extrémité 130, 135 sont chacun alignés à un entrefer d'extrémité 86, 87 respectif.

La direction d'enroulement des tronçons de bobinage d'extrémité 130, 135 autour du porte bobine 35 est opposée à la direction d'enroulement du tronçon de bobinage central 31 autour du porte bobine 35. En d'autres termes, lorsque le tronçon de bobinage central 31 est enroulé dans une direction horaire, vu du côté de la membrane 35, les tronçons de bobinage d'extrémité 130, 135 sont enroulés dans une direction antihoraire, vu du côté de la membrane 35, et inversement. Un tel enroulement est particulièrement avantageux puisqu'il permet d'exploiter le champ magnétique circulant dans les entrefers d'extrémité 86, 87 et la carcasse 52 en utilisant un unique signal dans la bobine 25. Sur la figure 2, les viroles 55, 60 sont dépourvues de collerettes internes 61, 62 et les deux aimants 65, 70 sont radialement en retrait relativement au noyau central 75 et relativement aux premier 80 et second 85 disques métalliques. Le deuxième mode de réalisation est cependant compatible avec les viroles 55, 60, avec les aimants 65, 70 avec le noyau central 75 et avec les premier 80 et second 85 disques métalliques du premier mode de réalisation précédemment présenté.

Sur la figure 3 est montré un détail d'un troisième mode de réalisation du haut-parleur 1. Ce mode de réalisation diffère du deuxième mode de réalisation uniquement par ce qui suit. Les éléments analogues portent les mêmes références.

Selon ce mode de réalisation, tronçons de bobinage d'extrémité 130, 135 sont au repos décalés vers l'extérieur, selon une direction parallèle à l'axe A-A, des entrefers d'extrémité 86, 87.

Comme visible sur la figure 3, les tronçons de bobinage d'extrémité 130, 135 sont par exemple tous deux décalés à l'écart du noyau central 75 relativement aux entrefers 86, 87. En d'autres termes, lorsque le tronçon de bobinage central 31 est aligné à l'entrefer central 77, les tronçons de bobinage d'extrémité 130, 135 sont décalés des entrefers d'extrémité 86, 87 à l'écart du noyau central 75. Par décalés, on entend ici que des plans médians des tronçons de bobinage d'extrémité 130, 135 sont décalés par rapport aux plans médian des entrefers 86, 87, les tronçons de bobinage d'extrémité 130, 135 s'étendent par exemple toutefois au moins partiellement dans les entrefers 86, 87. Un tel décalage est particulièrement avantageux puisqu'il permet d'assurer une linéarité de l'effort électromagnétique appliqué par la bobine 25 sur le porte bobine 30, la somme des surfaces de tronçons de bobine dans les entrefers 77, 86 et 87 étant sensiblement constante, quelle que soit la position de l'équipage mobile 5.

Dans les deuxièmes et troisièmes modes de réalisation, l'étendue selon l'axe A-A des tronçons de bobinage d'extrémité 130, 135 est par exemple différente de l'étendue du tronçon de bobinage central 31, et par exemple supérieure à l'étendue du tronçon de bobinage central 31 (non représenté sur les figures 2 et 3).

Dans les deuxièmes et troisièmes modes de réalisation, le nombre de couches de fil enroulé formant les premier 130 et du deuxième 135 tronçons de bobinage d'extrémité est par exemple différent du nombre de couches formant le tronçon de bobinage central 31, et par exemple inférieur au nombre de couches formant le tronçon de bobinage central 31 (non représenté sur les figures 2 et 3).

Sur la figure 4 est montré un détail d'une variante du haut-parleur 1, compatible avec l'un quelconque des premier, deuxième et troisième modes de réalisation précédemment décrits. Cette variante diffère des variantes des premier, deuxième et troisième modes de réalisation uniquement par ce qui suit. Les éléments analogues portent les mêmes références.

L'équipage mobile 5 comprend un tronçon de connexion 140 à la place du divergent 45. Le tronçon de connexion 140, tout comme le divergent, prolonge le corps principal tubulaire 32 du porte-bobine, a une forme de révolution d'axe A-A et est par exemple formé en plastique injecté. Il comprend une gorge et le corps principal tubulaire 32 du porte-bobine est encastré dans le tronçon de connexion 140.

Dans l'exemple de la figure 4, le tronçon de connexion est tubulaire.

Selon la variante de la figure 4, l'élément de guidage complémentaire 110 est en contact d'une part avec la coiffe de protection 115 et d'autre part avec le tronçon de connexion 140. Contrairement à la variante du mode de réalisation présenté en figure 1, où l'élément de guidage complémentaire 110 s'étend radialement vers l'intérieur de l'équipage mobile 5, l'élément de guidage 110 s'étend, dans la variante présentée en figure 4, radialement vers l'extérieur de l'équipage mobile 5.

## Revendications

1. Haut-parleur (1) comprenant un châssis (3) comprenant un circuit magnétique (4) comportant d'une part une carcasse métallique externe torique (52) autour d'un axe (A-A) et d'autre part un empilement (63) comprenant un noyau central (75) métallique placé entre un premier aimant (65) et un second aimant (70), de polarités de sens opposés selon l'axe (A-A), alignés selon ce même axe et eux-mêmes placés entre un premier disque métallique (80), et un second disque métallique (85), le noyau central (75) et au moins un disque (80) délimitant avec la carcasse un entrefer (77, 86), le haut-parleur (1) comprenant un équipage mobile (5) déplaçable par rapport au circuit magnétique (4) suivant l'axe (A-A), l'équipage mobile (5) comportant un porte-bobine (30) portant une bobine (25) et une membrane (35), le porte bobine (30) étant monté mobile au travers des entrefers (77, 86), le haut-parleur (1) comportant un premier élément (105) de guidage de l'équipage mobile (5) disposé entre l'équipage mobile (5) et le châssis (3) du côté de la membrane par rapport au circuit magnétique (4) ;
dans lequel chaque disque métallique (80, 85) délimite avec la carcasse (52) un entrefer (86, 87) d'extrémité, l'équipage mobile (5) traverse de part en part le circuit magnétique (4) au travers des entrefers (86, 87) d'extrémité et le haut-parleur (1) comporte un élément de guidage complémentaire (110), disposé entre l'équipage mobile (5) et le châssis (3), du côté opposé à la membrane (35) par rapport au circuit magnétique (4) ;dans lequel la bobine (25) comprend un tronçon de bobinage central (31) et deux tronçons de bobinage d'extrémité (130, 135), les tronçons de bobinage d'extrémité (130, 135) s'étendant au repos chacun au moins partiellement au travers d'un entrefer d'extrémité (86, 87) ; **caractérisé en ce que**
lorsque le tronçon de bobinage central (31) est aligné à l'entrefer central (77), les tronçons de bobinage d'extrémité (130, 135) sont décalés des entrefers d'extrémité (86, 87) à l'écart du noyau central (75).

2. Haut-parleur (1) selon la revendication 1, comportant une coiffe de protection (115) solidaire de la carcasse métallique (52) et qui entoure l'élément de guidage complémentaire (110).

3. Haut-parleur (1) selon la revendication 1 ou 2, comportant un pilier central (90) prolongeant l'empilement (63) du côté opposé à la membrane (35), l'élément de guidage complémentaire (110) étant relié au pilier central (90).

4. Haut-parleur (1) selon l'une des quelconques revendications précédentes, dans lequel l'équipage mobile (5) comporte à son extrémité opposée à la membrane (35), un divergent (45), dont la section est croissante en son extrémité opposée à la membrane (35), l'élément de guidage complémentaire (110) étant relié à l'extrémité de grand diamètre du divergent (45).

5. Haut-parleur (1) selon l'une des quelconques revendications précédentes, dans lequel la carcasse métallique (52) comporte une première virole (55) et une seconde virole (60), coaxiales, disposées bout à bout dans le prolongement l'une de l'autre.

6. Haut-parleur (1) selon l'une des quelconques revendications précédentes, dans lequel la bobine (25) est prolongée par des fils d'alimentation (117, 118) circulants au travers des entrefers (86, 87) délimités par les deux disques métalliques (80, 85).

7. Haut-parleur (1) selon l'une des quelconques revendications précédentes, dans lequel le diamètre intérieur de la carcasse (52) selon un quelconque plan perpendiculaire à l'axe (A-A) est inférieur en ses deux extrémités qu'en sa région centrale.

8. Appareil audio, comprenant un haut-parleur (1) selon l'une des quelconques revendications précédentes.

## Patentansprüche

1. Lautsprecher (1), umfassend ein Gestell (3), umfassend einen Magnetkreis (4), der einerseits ein ringförmiges äußeres Metallgehäuse (52) um eine Achse (A-A) und andererseits einen Stapel (63), umfassend einen mittleren Metallkern (75), der zwischen einem ersten Magneten (65) und einen zweiten Magneten (70) mit entgegengesetzten Polaritäten entlang der Achse (A-A) angeordnet ist, die entlang dieser Achse ausgerichtet sind, aufweist und ihrerseits zwischen einer ersten Metallscheibe (80) und einer zweiten Metallscheibe (85) platziert sind, wobei der mittlere Kern (75) und mindestens eine Scheibe (80) mit dem Gehäuse einen Luftspalt (77, 86) begrenzen, der Lautsprecher (1) umfassend eine bewegliche Ausrüstung (5), die in Bezug auf den Magnetkreis (4) entlang der Achse (A-A) verlagerbar ist, wobei die bewegliche Ausrüstung (5) einen Spulenträger (30) aufweist, der eine Spule (25) und eine Membran (35) trägt, wobei der Spulenträger (30) beweglich durch die Luftspalte (77, 86) montiert ist, wobei der Lautsprecher (1) ein erstes Element (105) zur Führung der beweglichen Ausrüstung (5) aufweist, das zwischen der beweglichen Ausrüstung (5) und dem Gestell (3) auf der Seite der Membran in Bezug auf den Magnetkreis (4) angeordnet ist;
wobei jede Metallscheibe (80, 85) mit dem Gehäuse (52) einen Endluftspalt (86, 87) begrenzt, die bewegliche Ausrüstung (5) den Magnetkreis (4) durch den Endluftspalt (86, 87) durchquert und der Lautsprecher (1) ein komplementäres Führungselement (110) aufweist, das zwischen der beweglichen Ausrüstung (5) und dem Gestell (3) auf der Seite gegenüber der Membran (35) in Bezug auf den Magnetkreis (4) angeordnet ist; wobei die Spule (25) einen mittleren Wicklungsabschnitt (31) und zwei Endwicklungsabschnitte (130, 135) umfasst, sich die Endwicklungsabschnitte (130, 135) im Ruhezustand jeweils zumindest teilweise durch einen Endluftspalt (86, 87) erstrecken; **dadurch gekennzeichnet, dass**,
wenn der mittlere Wicklungsabschnitt (31) mit dem mittleren Luftspalt (77) ausgerichtet ist, die Endwicklungsabschnitte (130, 135) von den Endluftspalten (86, 87) weg von dem mittleren Kern (75) versetzt sind.

2. Lautsprecher (1) nach Anspruch 1, der eine Schutzkappe (115) aufweist, die fest mit dem Metallgehäuse (52) verbunden ist und das komplementäre Führungselement (110) umgibt.

3. Lautsprecher (1) nach Anspruch 1 oder 2, der einen mittleren Pfeiler (90) aufweist, der den Stapel (63) auf der Seite gegenüber der Membran (35) verlängert, wobei das komplementäre Führungselement (110) mit dem mittleren Pfeiler (90) verbunden ist.

4. Lautsprecher (1) nach einem der vorherigen Ansprüche, wobei die bewegliche Ausrüstung (5) an ihrem Ende gegenüber der Membran (35) eine Divergenz (45) aufweist, deren Querschnitt an ihrem Ende gegenüber der Membran (35) zunimmt, wobei das komplementäre Führungselement (110) mit dem Ende großen Durchmessers der Divergenz (45) verbunden ist.

5. Lautsprecher (1) nach einem der vorherigen Ansprüche, wobei das Metallgehäuse (52) einen ersten Ring (55) und einen zweiten Ring (60) aufweist, die koaxial sind und Ende an Ende in Verlängerung zueinander angeordnet sind.

6. Lautsprecher (1) nach einem der vorherigen Ansprüche, wobei die Spule (25) durch Versorgungsdrähte (117, 118) verlängert ist, die durch die von den zwei Metallscheiben (80, 85) begrenzten Luftspalte (86, 87) verlaufen.

7. Lautsprecher (1) nach einem der vorherigen Ansprüche, wobei der Innendurchmesser des Gehäuses (52) in einer beliebigen Ebene senkrecht zu der Achse (A-A) an seinen zwei Enden kleiner ist als in seinem mittleren Bereich.

8. Audiogerät, umfassend einen Lautsprecher (1) nach einem der vorherigen Ansprüche.

## Claims

1. A speaker (1) comprising a frame (3) comprising a magnetic circuit (4) having on the one hand an external metal casing (52) that is toroidal about an axis (A-A) and on the other hand a stack (63) comprising a metallic central core (75) placed between a first magnet (65) and a second magnet (70), with polarities of opposite directions along the axis (A-A), aligned along this same axis and themselves placed between a first metal disc (80) and a second metal disc (85), the central core (75) and at least one disc (80) delimiting an air gap (77, 86) with the casing, the speaker (1) comprising mobile equipment (5) that is movable relative to the magnetic circuit (4) along the axis (A-A), the mobile equipment (5) including a spool holder (30) bearing a spool (25) and a membrane (35), the spool holder (30) being mounted movably through the air gaps (77, 86), the speaker (1) including a first guide element (105) of the mobile equipment (5) arranged between the mobile equipment (5) and the frame (3) on the side of the membrane relative to the magnetic circuit (4);
wherein each metal disc (80, 85) delimits, with the casing (52), an end air gap (86, 87), the mobile equipment (5) passes all the way through the magnetic circuit (4) through the end air gaps (86, 87) and the speaker (1) includes an additional guide element (110), arranged between the mobile equipment (5) and the frame (3), on the side opposite the membrane (35) relative to the magnetic circuit (4);
wherein the spool (25) comprises a central winding section (31) and two end winding sections (130, 135), the end winding sections (130, 135) extending at rest each at least partially through an end air gap (86, 87);
**characterized in that**, when the central winding section (31) is aligned with the central air gap (77), the end winding sections (130, 135) are offset from the end air gaps (86, 87) at a distance from the central core (75).

2. The speaker (1) according to claim 1, including a protective cap (115) secured to the metal casing (52) and which surrounds the complementary guide element (110).

3. The speaker (1) according to claim 1 or 2, including a central pillar (90) extending the stack (63) on the side opposite the membrane (35), the complementary guide element (110) being connected to the central pillar (90).

4. The speaker (1) according to any one of the preceding claims, wherein the mobile equipment (5) includes, at its end opposite the membrane (35), a divergent (45), the section of which increases at its end opposite the membrane (35), the complementary guide element (110) being connected to the end of large diameter of the divergent (45).

5. The speaker (1) according to any one of the preceding claims, wherein the metal casing (52) includes a first shell (55) and a second shell (60), which are coaxial, arranged end to end in the extension of one another.

6. The speaker (1) according to any one of the preceding claims, wherein the spool (25) is extended by lead wires (117, 118) circulating through air gaps (86, 87) delimited by the two metal discs (80, 85).

7. The speaker (1) according to any one of the preceding claims, wherein the inner diameter of the casing (52) along any plane perpendicular to the axis (A-A) is smaller at its two ends than in its central region.

8. An audio device, comprising a speaker (1) according to any one of the preceding claims.
